# EUROPÄISCHE PATENTANMELDUNG

(11) **EP 0 632 518 A1**
(43) Veröffentlichungstag der Anmeldung: **04.01.1995**
(21) Anmeldenummer: 94108204.2
(22) Anmeldetag: 28.05.1994
(51) Int. Cl.: H01P 7/04

(54) **Leitungsresonator**

(30) Priorität: 11.06.1993 DE 4319346
(71) Anmelder: ROBERT BOSCH GMBH, 70442 Stuttgart (DE)
(72) Erfinder: Rosenberg, Uwe, D-71546 Aspach (DE); Hägele, Walter, D-71522 Backnang (DE); Beis, Konstantin, D-71522 Backnang (DE)

(57) **Zusammenfassung**

Ein Leitungsresonator, mit dem sehr kompakte mehrkreisige Filter realisierbar sind, weist mindestens zwei parallel zueinander verlaufende Innenleiter (2) auf, die so innerhalb eines Außenleiters (1) plaziert sind, daß in dem Resonator mindestens zwei unterschiedliche TEM-Resonanzmoden anregbar sind.

## Beschreibung

Leitungsresonatoren sind z.B. aus dem "Taschenbuch der Hochfrequenztechnik", H. Meinke, F.W. Gundloch, Springer-Verlag, 3. verbesserte Auflage 1968, S. 458-459 bekannt. Sie sind als Koaxialleitung mit einem zylindrischen Außenleiter und einem darin koaxial verlaufenden Innenleiter aufgebaut. In einem solchen Leitungsresonator ist ein TEM-Resonanzmodus existenzfähig. Will man ein mehrkreisiges Filter mit derartigen Leitungsresonatoren realisieren, so führt das zu einer sehr großvolumigen Anordnung.

Der Erfindung liegt daher die Aufgabe zugrunde, einen Leitungsresonator anzugeben, mit dem sehr kompakte mehrkreisige Filter realisierbar sind.

Erfindungsgemäß wird diese Aufgabe durch die Merkmale des Anspruchs 1 gelöst. Eine vorteilhafte Ausbildung der Erfindung geht aus dem Unteranspruch hervor.

In einem nach der Erfindung ausgeführten Leitungsresonator sind mehrere unterschiedliche TEM-Wellenmoden existenzfähig, von denen jeder einen eigenen Resonanzkreis darstellt. Man kann also schon mit nur einem Leitungsresonator ein mehrkreisiges Filter realisieren.

Anhand eines in der Zeichnung dargestellten Ausführungsbeispiels wird nachfolgend die Erfindung näher erläutert.
Fig. 1 zeigt eine perspektivische Ansicht eines Leitungsresonators mit vier Innenleitern und
Fig. 2, 3, 4 zeigen Feldbilder in dem Leitungsresonator.

In der Fig. 1 ist ein $\text{n · λ/4}$ langer Leitungsresonator dargestellt, der aus einem zylindrischen Außenleiter 1 besteht mit vier darin rotationssymmetrisch angeordneten, parallel zur Zylinderlängsachse sich erstreckenden Innenleitern. Mit dieser Innenleiterkonfiguration lassen sich in dem Leitungsresonator die in den Fig. 2 bis 4 dargestellten TEM-Resonanzmoden anregen. Fig. 2 zeigt das magnetische Feld des TEM-Grundmodus. Das magnetische Feld eines ersten höheren TEM-Modus, der als zwei orthogonal zueinander polarisierte entartete Wellen auftreten kann, ist den Fig. 3a und 3b zu entnehmen. Die Fig. 4a und 4b zeigen die magnetischen Felder zweier orthogonal zueinander polarisierter entarteter Wellen eines zweiten höheren TEM-Modus. Es läßt sich also mit mehreren Innenleitern 2 in einem Hohlraum 1 eine Mehrzahl von TEM-Resonanzmoden realisieren. Werden weniger Resonanzmoden gefordert, reichen u.U. auch Zwei Innenleiter aus.

Die Kopplung der einzelnen Resonanzmoden untereinander kann mit üblichen Koppelmitteln (Stifte, Schrauben, Diskontinuitäten), wie sie von mehrmodigen Hohlraumresonatoren her bekannt sind, ausgeführt werden.

## Patentansprüche

1. Leitungsresonator, dadurch gekennzeichnet, daß er mindestens zwei parallel zueinander verlaufende Innenleiter (2) aufweist, die so innerhalb eines Außenleiters (1) plaziert sind, daß in dem Resonator mindestens zwei unterschiedliche TEM-Resonanzmoden anregbar sind.

2. Leitungsresonator nach Anspruch 1, dadurch gekennzeichnet, daß sich innerhalb eines zylindrischen Außenleiters (1) vier rotationssymmetrisch angeordnete Innenleiter (2) befinden.
